# EUROPÄISCHE PATENTANMELDUNG

(11) **EP 3 035 302 A1**
(43) Veröffentlichungstag der Anmeldung: **22.06.2016**
(21) Anmeldenummer: 15200378.6
(22) Anmeldetag: 16.12.2015
(51) Int. Cl.: G07D 7/12, B42D 25/29

(54) **VERFAHREN ZUR AUTHENTIFIZIERUNG VON SICHERHEITSELEMENTEN UND WERTGEGENSTÄNDEN, DIE UNTER VERWENDUNG EINES SICHERHEITSPAPIERS HERGESTELLT WORDEN SIND, SOWIE SICHERHEITSPAPIER GEEIGNET FÜR DAS VERFAHREN**

(30) Priorität: 19.12.2014 DE 102014119175
(71) Anmelder: Drewsen Spezialpapiere GmbH & Co. KG, 29331 Lachendorf (DE)
(72) Erfinder: Rauhut, Matthias, 29223 Celle (DE); Bette, Carsten, 30173 Hannover (DE)
(74) Vertreter: Ahrens, Gabriele

(57) **Zusammenfassung**

Die vorliegende Erfindung betrifft ein Verfahren zur Überprüfung der Echtheit eines Sicherheitselements oder Wertgegenstandes, die unter Verwendung eines Sicherheitspapiers hergestellt worden sind, wobei das Sicherheitspapier eine Vielzahl von verschiedenen Typen von Sicherheitsmerkmalen aufweist, die in die Papiermasse eingebracht sind, und die einzelnen Typen an Sicherheitsmerkmalen durch ihre Eigenschaften charakterisiert sind, und sich mindestens in einer Eigenschaft voneinander unterscheiden, wobei überprüft wird, ob eine Kombination von Typen an Sicherheitsmerkmalen vorliegt, wobei die Anzahl von Typen von Sicherheitsmerkmalen der Kombination gleich oder geringer ist als die Gesamtanzahl an verschiedenen Typen von Sicherheitsmerkmalen in dem Sicherheitspapier, wobei für die Überprüfung eine Abbildung des Sicherheitselements oder Wertgegenstandes erfasst wird und die Abbildung mit Hilfe einer Datenverarbeitungsvorrichtung, vorzugsweise eines Smartphones, auf das Vorliegen der Kombination von Typen von Sicherheitsmerkmalen überprüft wird, sowie ein Sicherheitspapier geeignet für die Anwendung in dem erfindungsgemäßen Verfahren.

## Beschreibung

Die vorliegende Erfindung betrifft ein Verfahren zur Bestimmung der Echtheit von Sicherheitselementen, wie zum Beispiel Sicherheitsetiketten und Labels, die unter Verwendung eines speziellen Sicherheitspapiers hergestellt worden sind. Gemäß einem weiteren Aspekt betrifft die vorliegende Erfindung ein derartiges Verfahren zur Bestimmung der Echtheit von Wertgegenständen, wie zum Beispiel Zahlungsmitteln oder Personaldokumenten, die unter Verwendung des speziellen Sicherheitspapiers hergestellt worden sind. Insbesondere betrifft die vorliegende Erfindung ein derartiges Verfahren, das benutzerfreundlich auf einfache Art und Weise durchgeführt werden kann. Weiter betrifft die vorliegende Erfindung ein Sicherheitspapier, das für das Verfahren geeignet ist und eine hohe Fälschungssicherheit bietet.

Ein großes und weiter wachsendes Problem heutzutage ist die Produktpiraterie, wobei Produkte, insbesondere Produkte von etablierten Marken, in großem Umfang gefälscht werden. Der Schutz vor, beziehungsweise der Nachweis von Fälschungen ist daher von größter Bedeutung.

Die Verifizierung der Echtheit beziehungsweise der Schutz vor Fälschung von Handelsprodukten ist nicht nur von hoher wirtschaftlicher Bedeutung, sondern auch für die Gesundheit und Sicherheit hoch relevant. Beispielhaft werden hierfür gefälschte Arzneimittel, die keinen oder zu wenig Wirkstoff enthalten, oder gefälschte Ersatzteile von minderer Qualität für Maschinen oder Kraftfahrzeuge genannt.

Ein Mittel gegen Produktpiraterie sind Sicherheitselemente, die zur Kennzeichnung von Originalprodukten verwendet werden, um diese von Fälschungen unterscheidbar zu machen. Die Produkte als solche können im Allgemeinen mit mehr oder weniger Aufwand nachgearbeitet werden. Dagegen weisen die Sicherheitselemente Sicherheitsmerkmale auf, die einen hohen Grad an Fälschungssicherheit haben. Produkte oder deren Verpackungen, die mit einem Sicherheitselement versehen sind, können daher durch Überprüfung der Echtheit des Sicherheitselements als Original erkannt und von Fälschungen unterschieden werden. Sicherheitselemente, wie Etiketten eignen sich daher zum Schutz von Produkten, wie Produkten etablierter Marken, gegen Produktpiraterie.

Ein weiterer Aspekt ist der Schutz von bestimmten Produkten, die einen besonderen Wert oder eine besondere Bedeutung haben, als solchen vor Fälschungen. Beispiele für derartige Produkte sind Zahlungsmittel, wie Banknoten, Schecks, teure Eintrittskarten und Personaldokumente etc. Derartige Produkte werden im Sinne der vorliegenden Erfindung zusammenfassend auch als "Wertgegenstände" bezeichnet.

Es ist bekannt für die Herstellung von Sicherheitselementen und Wertgegenständen Sicherheitspapier zu verwenden, das mit Sicherheitsmerkmalen versehen ist, die möglichst fälschungssicher sind, um so eine Nachahmung oder Fälschung der unter Verwendung des Sicherheitspapiers hergestellten Sicherheitselemente oder Wertgegenstände zu verhindern oder zumindest zu erschweren, z. B. indem sie die Nachahmung so aufwändig gestalten, dass die Nachahmung für einen potentiellen Nachahmer nicht mehr rentabel ist.

Es sind zahlreiche Sicherheitsmerkmale bekannt, die für die Herstellung von Sicherheitspapier eingesetzt werden. Hierbei wird unterschieden zwischen Sicherheitsmerkmalen, die auf das Papier aufgedruckt bzw. in das Papier eingeprägt werden, oder die in die Papiermasse im Verlauf der Papierherstellung eingebracht werden. Drucktechnisch erzeugte Sicherheitsmerkmale sind z. B. Hologramme oder Muster mit Kippeffektfarben, Schriftelemente mit Mikroschrift, Guillochen gebildet aus fein ineinander verschlungenen Linien mit versteckter Information, QR-Codes insbesondere mit versteckter Information oder mit Prägedruck erzeugte Reliefs etc.

In die Papiermasse (Papiervolumen) eingebrachte Sicherheitsmerkmale sind z. B. teilchenförmige Sicherheitsmerkmale, die in unterschiedlichen Formen, Größen und Farben erhältlich sind.

Beispiele sind Melierfasern, die farbig und/oder lumineszierend sein können. Weitere Beispiele sind kleine Plättchen in runder oder mehreckiger Form, so genannte Planchetten.

Diese teilchenförmigen Sicherheitsmerkmale können über die gesamte Fläche oder innerhalb eines definierten Streifens auf das Papier aufgebracht werden. Sie verteilen sich statistisch im Papier und bilden ein einmaliges Verteilungsmuster, das zur Identifizierung herangezogen werden kann.

Weitere Beispiele für Sicherheitsmerkmale sind Wasserzeichen, die Färbung des Papiers und Schattierungen, die sich im Verlauf der Papierherstellung ausbilden.

Die Verwendung von Sicherheitsmerkmalen in Sicherheitspapier beziehungsweise daraus hergestellten Sicherheitselementen oder Wertgegenständen ist jedoch mit einigen Problemen behaftet. So sind einige Sicherheitsmerkmale aufwändig in der Herstellung und Verarbeitung und damit teuer. Für die Überprüfung auf Echtheit sind spezielle Nachweisgeräte und Spezialkenntnisse erforderlich, die in der Regel nicht der Allgemeinheit wie dem Endverbraucher zur Verfügung stehen.

Zur Vereinfachung der Verifizierung der Sicherheitsmerkmale wurde vorgeschlagen, diese online gestützt durchzuführen. Die Überprüfung kann extern durch Verbindung mit einer Datenbank oder einer Webseite des Herstellers eines Sicherheitsetiketts oder dergleichen mithilfe eines PC's, Notebooks, Tablets oder auch Smartphones erfolgen.

Beispielsweise vertreibt die Firma Tesa Scribos GmbH ein System, bei dem zunächst ein QR-Code oder Matrix-Code, der sich auf dem Sicherheitsetikett befindet, mittels Smartphone eingescannt wird. Der Nutzer wird dann auf eine firmeninterne Webseite geleitet, wobei gleichzeitig der Identifizierungscode übertragen wird. Es wird angegeben, dass die Eingabe auf dem Smartphone vereinfacht wird, da manuell nur noch der Sicherheitscode einzugeben ist. Ist der Code gültig, wird der Anwender interaktiv durch einen Authentifizierungsprozess geführt (www.tesa-scribos.com/deu/sicherheitstechnologien/connect-check).

Weiter beschreibt EP 1 864 825 B1 die Echtheitsprüfung von aufgedruckten Sicherheitsmerkmalen, insbesondere Guillochen mit vorbestimmter gekrümmter Gestaltungsform und so genannten Infolinien, wobei die Information durch die Abstände zwischen den Infolinien codiert ist. Die Überprüfung auf Echtheit erfolgt durch Abfotografieren oder Einscannen der Abbildung, und Übermittlung an eine externe Auswertungsvorrichtung.
Derartige Muster mit verborgener Information sind jedoch nur schwer herstellbar und für die Auswertung ist ein komplizierter Auswertealgorithmus notwendig.

Die Firma Favini Spa hat ein Sicherheitssystem entwickelt, das auf einem Sicherheitspapier basiert, das ein Spezialhologramm als Sicherheitsmerkmal aufweist, wobei das Spezialhologramm eine versteckte Nachricht enthält. Die Verifizierung kann mit einem Smartphone erfolgen, wobei das Sicherheitspapier mit Hologramm fotografiert und die Aufnahme des Hologramms mithilfe einer bereitgestellten App auf Echtheit überprüft wird (www.druckspiegel.de/home/news/4850). Dieses System ist insbesondere für Endverbraucher bestimmt. Von Nachteil ist jedoch auch hier, dass derartige Hologramme teuer in der Herstellung sind. Zudem ist als Hilfsmittel für die Aufnahme eine Lupe erforderlich.

Bei codierten Systemen besteht zum Beispiel das Problem, dass, sobald der Code bekannt geworden ist, kein Fälschungsschutz mehr gewährleitet ist.

Es ist Aufgabe der vorliegenden Erfindung die Überprüfung auf Echtheit von Sicherheitselementen und Wertgegenständen ohne großen Aufwand auch einem Endverbraucher "vor Ort", z. B. an einer Verkaufsstelle, möglich zu machen. Gemäß einem weiteren Aspekt sollen Sicherheitselemente, die aus derselben Charge Sicherheitspapier hergestellt worden sind, für die Kennzeichnung von unterschiedlichen Produkten, zum Beispiel Produkten unterschiedlicher Marken, eingesetzt werden können, und dennoch das jeweilige Produkt der betreffenden Marke zugeordnet werden können.

Zudem sollte ein Sicherheitspapier bereitgestellt werden, dessen Sicherheitsmerkmale vergleichsweise günstig in der Herstellung sind, und das dennoch einen hohen Fälschungsschutz bietet.

Die Lösung dieser aber auch weiterer Probleme wird aus der nachfolgenden Beschreibung der vorliegenden Erfindung ersichtlich.

Die vorliegende Erfindung betrifft ein Verfahren zur Bestimmung der Echtheit eines Sicherheitselements, das unter Verwendung eines erfindungsgemäßen Sicherheitspapiers hergestellt worden ist, wobei das Sicherheitspapier eine Vielzahl von verschiedenen Typen von Sicherheitsmerkmalen aufweist, wobei die Sicherheitsmerkmale in das Papier eingebracht sind, und die Sicherheitsmerkmale durch ihre Eigenschaften gekennzeichnet sind, wobei für die Bestimmung der Echtheit überprüft wird, ob eine Kombination von verschiedenen Typen von Sicherheitsmerkmalen vorhanden ist, wobei die Anzahl an verschiedenen Typen von Sicherheitsmerkmalen der Kombination gleich oder geringer ist als die Gesamtanzahl der Typen an Sicherheitsmerkmalen in dem Papier.

Gemäß einem weiteren Aspekt betrifft die vorliegende Erfindung ein derartiges Verfahren zur Bestimmung der Echtheit von Wertgegenständen, die unter Verwendung des erfindungsgemäßen Sicherheitspapiers hergestellt worden sind.

Zudem betrifft die vorliegende Erfindung ein Sicherheitspapier, das für die Anwendung in dem erfindungsgemäßen Verfahren geeignet ist, und das eine Vielzahl an Typen von Sicherheitsmerkmalen enthält, wobei die Sicherheitsmerkmale in das Papier eingebracht sind, und die Sicherheitsmerkmale durch ihre Eigenschaften charakterisiert sind, wobei sich die Typen von Sicherheitsmerkmalen in mindestens einer Eigenschaft unterscheiden.

Für die vorliegende Erfindung wird "ein Typ an Sicherheitsmerkmal" bzw. "Typen an Sicherheitsmerkmalen" auch als "Merkmalstyp" bzw. "Merkmalstypen" bezeichnet.

Zur Vereinfachung wird in der nachfolgenden Beschreibung der vorliegenden Erfindung - sofern nicht anders angegeben - auf das Sicherheitselement abgestellt. Es versteht sich jedoch, dass die Ausführungen gleichermaßen für Wertgegenstände Gültigkeit haben.

Erfindungsgemäß werden Sicherheitsmerkmale eingesetzt, die in das Papier eingebracht sind und die durch ihre Eigenschaften charakterisiert sind. Diese Eigenschaften können, je nach Art des Sicherheitsmerkmals, körperlicher und/oder physikalischer Natur sein, wie z. B. Abmessungen, Gestalt bzw. Form oder Farbigkeit etc..

Erfindungsgemäß unterscheiden sich die verschiedenen Typen von Sicherheitsmerkmalen in mindestens einer Eigenschaft voneinander.

Da erfindungsgemäß eine Vielzahl an verschiedenen Typen Sicherheitsmerkmalen in dem Sicherheitspapier vorliegt, können zahlreiche verschiedene Kombinationen von Typen von Sicherheitsmerkmalen für die Verifizierung gebildet werden.

Gemäß einer bevorzugten Ausführungsform erfolgt die Überprüfung mithilfe einer portablen internetfähigen, mit einer Kamera ausgestatteten, Datenverarbeitungsvorrichtung, insbesondere eines Smartphones, wobei das Sicherheitselement abfotografiert und die erhaltene Abbildung durch eine bereitgestellte Auswertesoftware (App) auf das Vorliegen der charakteristischen Kombination an Merkmalstypen ausgewertet und überprüft wird. Erfindungsgemäß ist damit eine einfache Überprüfung auf Echtheit möglich, die auch für Endverbraucher ohne Weiteres durchführbar ist und für deren Durchführung keine besondere Vorrichtung erforderlich ist.
Ein weiterer Vorteil ist, dass Sicherheitselemente, die aus derselben Charge Sicherheitspapier hergestellt worden sind, für die Kennzeichnung von verschiedenen Produkten eingesetzt werden können, da den Produkten aus der Gesamtmenge an Typen von Sicherheitsmerkmalen, die in dem Papier vorliegen, unterschiedliche Kombinationen zugeordnet werden können.
Die Kombinationen können bei Bedarf leicht geändert werden.
Ist zum Beispiel eine Kombination an Merkmalstypen eines Sicherheitselements für ein bestimmtes Produkt bekannt geworden und die Nachahmung des Sicherheitselements einfacher geworden, da nicht mehr alle Merkmalstypen nachgeahmt werden müssen, sondern nur noch die der konkreten Kombination, kann die Kombination durch Aufnahme oder Austausch von einem oder mehreren weiteren Merkmalstypen, die im Papier vorliegen, auf einfache Art geändert werden, so dass der Fälschungsschutz wieder gegeben ist.

Das erfindungsgemäße Sicherheitspapier und Verfahren zur Überprüfung der Echtheit eines Sicherheitselementes, das unter Verwendung des erfindungsgemäßen Sicherheitspapiers hergestellt worden ist, bietet damit eine hohe Variabilität für die individuelle Kennzeichnung von Produkten.

Erfindungsgemäß werden Sicherheitsmerkmale eingesetzt, die im Verlauf der Papierherstellung in die noch feuchte Papiermasse eingebracht werden oder sich dabei ausbilden.
Dies können teilchenförmige Sicherheitsmerkmale, Wasserzeichen, die Färbung des Papiers, die Formation oder Sieb- und Filzmarkierungen sein.

Das Vorsehen der Sicherheitsmerkmale in der Papiermasse selbst ist im Vergleich zu zahlreichen anderen Sicherheitsmerkmalen, die erst nach der Papierherstellung angebracht werden, verhältnismäßig preisgünstig und zudem in den Papierherstellungsprozess integriert, so dass keine der Papierherstellung nachgeschalteten Prozesse erforderlich sind.

Dennoch wird eine hohe Fälschungssicherheit geboten. So sind Papiermaschinen teure Spezialanlagen, deren Anschaffung und Betreibung für potentielle Fälscher kaum möglich ist. Zudem weisen Papiere Merkmale auf, die anlagenspezifisch sind, und damit mit anderen Papiermaschinen nicht nachgeahmt werden können. Damit sind die Formation sowie die Sieb- und Filzmarkierungen ganz besonders schwer zu fälschen.

Teilchenförmige Sicherheitsmerkmale sind in unterschiedlichen Formen, Größen und Farben erhältlich.
Beispiele für geeignete teilchenförmige Sicherheitsmerkmale sind die bereits genannten Melierfasern, Planchetten sowie Starlights (besonders kleine Melierfasern) und kleine Partikel unregelmäßiger Gestalt, die A-Dots.

Weitere geeignete Sicherheitsmerkmale sind Wasserzeichen oder Merkmale, die bedingt durch den Prozess der Papierherstellung und/oder der dabei eingesetzten Werkzeuge oder Bauteile ausgebildet werden.
Dies sind die so genannte Formation (Bereiche mit höherer und niedriger Faserdichte im Papier) oder Strukturen an der Papieroberfläche.

Zur Verdeutlichung wird nachstehend kurz auf das Herstellungsverfahren von Sicherheitspapier eingegangen. Dabei wird zunächst die Zellstoffbasis, wie Papierfasern, in Wasser aufgelöst und vermahlen. Anschließend werden weitere Papierbestandteile, wie Füllstoffe, Stärke, Leim, Farbstoffe etc. sowie diverse Prozesshilfsmittel, wie Retentionsmittel, Entwässerungsmittel etc., die die Bildung des Papiers auf der Papiermaschine unterstützen, je nach Bedarf zu dosiert. Die erhaltene wässrige Mischung, die so genannte Pulpe, wird der Papiermaschine zugeführt und zunächst in der Siebpartie auf ein Sieb zur Entwässerung aufgetragen. In der anschließenden Pressenpartie wird die Papierbahn zur weiteren Entwässerung über ein Filztuch geführt und gepresst. Danach erfolgt die Trocknung.

Die teilchenförmigen Sicherheitselemente werden typischerweise der Pulpe vor der Aufgabe auf die Papiermaschine zugemischt.

Wasserzeichen entstehen durch Veränderung der Faserstruktur der noch sehr feuchten Papiermasse mittels einer rotierenden Walze (dem Egouteur), die die Papiermasse an vorbestimmter Stelle auf der Siebpartie partiell verdünnt oder verdichtet. Diese Art von Wasserzeichen wird auch als "echtes Wasserzeichen" bezeichnet im Unterschied zu Wasserzeichen, die erst nach Fertigstellung der Papierbahn in das Papier eingeprägt werden.

Die Färbung des Papiers entsteht durch die eingebrachten Rohstoffe wie Zellstoff, Pigmente, Nuancierfarbstoffe und optische Aufheller. Die Färbung des Papiers wird im Laufe des Herstellungsprozesses in engen Grenzen gesteuert und stellt somit ein Wiedererkennungsmerkmal dar.

Strukturen an der Papieroberfläche, sogenannte Sieb- oder Filzmarkierungen, werden z. B. durch die Auflage der Papiermasse auf das Sieb in der Siebpartie und das Filztuch in der Pressenpartie bewirkt, über die die nasse Papiermasse zur Entwässerung geführt wird.

Die Formation ist gekennzeichnet durch Bereiche unterschiedlicher Faserdichte im Papier. Diese bildet sich unvermeidlich im Verlauf des Entwässerungsprozesses der Papierbahn.

Da die Eigenschaften der Wasserzeichen, Formation und Siebbeziehungsweise Filzmarkierungen für die jeweilige Papiermaschine beziehungsweise das eingesetzte Sieb beziehungsweise Filztuch spezifisch sind, sind sie ausgesprochen fälschungssicher.

Erfindungsgemäß wird auf die Eigenschaften der Sicherheitsmerkmale abgestellt. Diese können körperliche und/oder physikalische Eigenschaften sein wie Gestalt bzw. Form, Abmessungen, Reflektions- und Absorbtionsverhalten von Licht, Lumineszenzeigenschaften wie Fluoreszenz und Phosphoreszenz etc..

Beispielsweise können diese Eigenschaften bei Melierfasern die Länge oder der Durchmesser sein. Bei den scheibchenförmigen Planchetten können die

Eigenschaften der Durchmesser oder Form der Querschnittsfläche sein, die rund, oval oder mehreckig sein kann.
Die Eigenschaft kann die Farbigkeit bei Bestrahlung mit Licht im sichtbaren oder nicht sichtbaren Bereich sein.

Bei den lumineszierenden Eigenschaften wie Fluoreszenz und Phosphoreszenz kann die Anregung vorzugsweise durch das Blitzlicht der Kamera, z. B. der Kamera eines Smartphones bewirkt werden.

Typische Eigenschaften von Wasserzeichen, der Formation, Siebbeziehungsweise Filzmarkierungen können das Muster, die Periodizität oder Symmetrie des Musters sein.

Erfindungsgemäß unterscheidet sich ein Typ von Sicherheitsmerkmal von einem anderen Typ von Sicherheitsmerkmal in mindestens einer Eigenschaft.

Beispielsweise können sich zwei Typen von Melierfasern in ihrer Länge und/oder ihrem Durchmesser und/oder Farbe unterscheiden.
Die Typen können verschiedene Arten von Sicherheitsmerkmalen sein wie Melierfasern, Planchetten, Wasserzeichen etc.

Anders als bei den bekannten Verfahren erfolgt erfindungsgemäß bei Einsatz von teilchenförmigen Sicherheitsmerkmalen die Verifizierung nicht durch Überprüfung, ob die Teilchen ein bestimmtes zufälliges Muster im Papier ausbilden, sondern ob ein bestimmtes Eigenschaftsprofil gegeben ist.

Die Anzahl der verschiedenen Typen an Sicherheitsmerkmalen, die in einem Sicherheitspapier vorliegen können, kann prinzipiell beliebig sein.

Gemäß einem praktischen Beispiel sollte die Anzahl 5 oder mehr sein. Beispielsweise können 7 bis 20, vorzugsweise 10 bis 15 verschiedene Typen vorliegen.

Wird beispielsweise eine bestimmte Kombination entschlüsselt und die Nachahmung des betreffenden Sicherheitselements einfacher, da nicht mehr alle Merkmalstypen des Sicherheitselements nachgebildet werden müssen, sondern nur noch die der konkreten Kombination, kann die Fälschungssicherheit wieder erhöht werden, indem ein oder mehrere Merkmalstypen dieser Kombination durch einen oder mehrere andere Merkmalstypen, die in dem Sicherheitselement vorliegen, ersetzt werden. Alternativ kann die Kombination verändert werden, indem ein oder mehrere weitere Merkmalstypen hinzugenommen werden.

Weist zum Beispiel das Sicherheitselement insgesamt zehn verschiedene Typen von Sicherheitsmerkmalen auf und umfasst die Kombination von Merkmalstypen, die ein Produkt kennzeichnen soll, 5 verschiedene Typen, bestehen folgende Möglichkeiten.
Ein Merkmalstyp oder mehrere Merkmalstypen der Kombination können durch einen oder mehrere der fünf weiteren Merkmalstypen in dem Sicherheitspapier ersetzt werden. Die ursprüngliche Kombination von fünf Merkmalstypen kann um einen oder mehrere der fünf weiteren Typen erweitert werden.

Gemäß einem weiteren Beispiel können einem ersten Produkt von einem ersten Hersteller eine erste Kombination an Typen von Sicherheitsmerkmalen zugeordnet werden, die in dem Sicherheitspapier vorliegen, und einem zweiten Produkt eines zweiten Herstellers eine zweite Kombination an Typen von Sicherheitsmerkmalen, die ebenfalls in dem Sicherheitspapier vorliegen, wobei sich die erste Kombination von der zweiten Kombination in mindestens einem Merkmalstyp unterscheidet.

Die Anzahl an Sicherheitsmerkmalen je Typ, d. h. die Anzahl an Sicherheitsmerkmalen mit demselben Eigenschaftsprofil, die in dem Papier vorliegt, unterliegt keiner speziellen Begrenzung und kann je nach Bedarf gewählt werden. Die unterschiedlichen Typen können in unterschiedlicher Anzahl vertreten sein.
Beispielsweise kann ein Typ an Melierfasern in größerer Anzahl vorliegen als ein zweiter Typ an Melierfasern und/oder Wasserzeichen.

Bei Bedarf kann ein Sicherheitselement, das aus dem erfindungsgemäßen Sicherheitspapier hergestellt worden ist, ein oder mehrere zusätzliche Sicherheitsmerkmale aufweisen, die nicht in die Papiermasse eingelagert sind. Diese Sicherheitsmerkmale können Sicherheitscodes sein wie ein QR-Code, Barcode oder eine Identifizierungsnummer etc., die auf das Sicherheitselement aufgedruckt sind.
Ein Sicherheitselement für ein Produkt kann die Produktmarke, Herstellernamen etc. aufweisen.

Das erfindungsgemäße Sicherheitspapier eignet sich für die zahlreiche Anwendungen.
Das Sicherheitspapier kann zur Herstellung von Etiketten zur Kennzeichnung von Produkten oder von Verpackungen von Produkten, insbesondere von wertvollen oder sicherheitsrelevanten Produkten, sowie von Siegeln, Zertifikaten oder Ähnlichem eingesetzt werden. Das Sicherheitspapier kann für die Herstellung von Wertgegenständen wie insbesondere Banknoten, Urkunden etc. eingesetzt werden.

Zur Authentifizierung wird überprüft, ob das Sicherheitspapier eine vorbestimmte Kombination an Typen von Sicherheitsmerkmalen aufweist. Die Typen der Kombination sind unter der Gesamtanzahl an Typen Sicherheitsmerkmalen in dem Sicherheitspapier ausgewählt, wobei die Anzahl an Typen von Sicherheitsmerkmalen einer Kombination gleich oder geringer ist als die Gesamtanzahl der verschiedenen Typen in dem Sicherheitspapier.

Das erfindungsgemäß eingesetzte Sicherheitspapier ist ausgesprochen fälschungssicher. Ein potenzieller Fälscher müsste sämtliche Typen an Sicherheitsmerkmalen, die in dem Sicherheitspapier vorhanden sind, identifizieren und nachbilden, um sicher gehen zu können, dass die konkrete Kombination mit erfasst wird. Dies ist jedoch ein ausgesprochen aufwändiger Vorgang.

So sind für die Papierherstellung Spezialmaschinen erforderlich. Zudem sind Sicherheitsmerkmale, wie Formation, Wasserzeichen, die Färbung des Papiers und Sieb- beziehungsweise Filzmarkierungen verfahrensbedingt und/oder für die jeweilige Papiermaschine spezifisch, sodass sie mit anderen Papiermaschinen nicht nachbildbar sind.

Weiter können Fälschungen mittels Abfotografieren oder Fotokopieren ohne Weiteres erkannt und identifiziert werden, da Fotokopien das Eigenschaftsprofil der erfindungsgemäß eingesetzten Sicherheitsmerkmale nicht vollständig wiedergeben können. Dies gilt für die teilchenförmigen Sicherheitsmerkmale, jedoch auch insbesondere für Wasserzeichen und die Sicherheitsmerkmale, die sich im Verlauf des Verfahrens und/oder aufgrund der für die Papierherstellung eingesetzten Gerätschaften ergeben wie die Formation, die Färbung des Papiers und Sieb- beziehungsweise Filzmarkierungen.

Es versteht sich, dass der Schutz vor Fälschung umso besser ist, je höher die Gesamtanzahl an Merkmalstypen im Papier ist. Sind zum Beispiel zehn bis fünfzehn verschiedene Merkmalstypen im Papier enthalten, ist eine Fälschung nahezu unmöglich. Die Echtheit des Sicherheitselements wird überprüft, indem überprüft wird, ob eine Kombination verschiedener Merkmalstypen vorhanden ist. Je höher die Anzahl an Merkmalstypen in einer Kombination ist, desto höher ist der Fälschungsschutz.

Für die Überprüfung auf Echtheit wird von dem Sicherheitselement oder dem Wertgegenstand mit einer optischen Bilderfassungsvorrichtung eine Abbildung erstellt. Die Abbildung wird dann mithilfe einer Datenverarbeitungsvorrichtung auf das Vorliegen der charakteristischen Kombination von Typen von Sicherheitsmerkmalen hin überprüft. Die Auswertung und Prüfung erfolgt mit einer bereitgestellten Auswertesoftware.

Vorzugsweise ist das Datenverarbeitungssystem internetfähig, in diesem Fall kann die Auswertesoftware (App) von dem Nutzer auf die Datenverarbeitungsvorrichtung geladen werden. Dies hat den Vorteil, dass die Auswertesoftware jederzeit aktualisiert werden kann. Beispielsweise ist eine Aktualisierung für den Fall erforderlich, dass sich eine Kombination an Typen von Sicherheitsmerkmalen für ein Produkt geändert hat.

Ist beispielsweise eine Kombination entschlüsselt worden oder genügt aus anderen Gründen den Sicherheitskriterien nicht mehr, kann die Kombination, die das Produkt charakterisiert, geändert und ein entsprechendes Software-Update bereitgestellt werden.

Das optische Bilderfassungssystem ist ein optischer Bildsensor, z. B. wie er in einer Digitalkamera oder einer Handykamera, insbesondere Kamera eines Smartphones, vorliegt.

Die Datenverarbeitungsvorrichtung kann ein beliebiger Computer sein, vorzugsweise ist sie eine portable Datenverarbeitungsvorrichtung, z. B. ein Smartphone, Tablet oder Notebook.

Ganz besonders bevorzugt sind die optische Bilderfassungseinrichtung sowie die Datenverarbeitungsvorrichtung in einem Gerät integriert.
Dieses Gerät kann insbesondere ein Smartphone aber auch ein Tablet oder andere tragbare Vorrichtung mit optischer Bilderfassungseinrichtung und Datenverarbeitungssystem sein.

Für die vorliegende Erfindung besonders bevorzugt ist jedoch ein Smartphone, da dieses ohne Weiteres von einem Nutzer mitgeführt werden kann und bedienungsfreundlich ist.

Die vorliegende Erfindung ermöglicht es damit, die Echtheit eines Sicherheitselements oder Wertgegenstandes zu überprüfen, die unter Verwendung des erfindungsgemäß eingesetzten Sicherheitspapiers hergestellt worden sind, indem das Sicherheitselement oder der Wertgegenstand oder ein Teil davon, der das Sicherheitspapier aufweist, mit der Kamera eines Smartphones fotografiert wird, und die erfasste Abbildung vor Ort in dem Smartphone mit Hilfe einer bereitgestellten Auswertesoftware ausgewertet und auf Echtheit überprüft wird.

Ein Nutzer kann damit die Echtheit eines Sicherheitselements oder Wertgegenstandes auf einfache Art und Weise "vor Ort", z. B. unmittelbar in einem Laden, überprüfen.
Zusatzgeräte oder spezielles Wissen sind nicht erforderlich.

Weiter erlaubten Sicherheitselemente, insbesondere Sicherheitsetiketten, die aus dem erfindungsgemäßen Sicherheitspapier hergestellt worden sind, nicht nur die Authentifizierung von einem Produkt, sondern können gleichermaßen für verschiedene Produkte eingesetzt werden.
Die Fälschungssicherheit kann erhöht werden, da bei nicht ausreichender Sicherheit einer Kombination die charakteristische Kombination von Typen an Sicherheitsmerkmalen, die von der Auswertesoftware identifiziert wird, jederzeit veränderlich ist. Änderungen können einem Nutzer auf einfache Weise mittels einer aktualisierten Auswertesoftware verfügbar gemacht werden. Zudem werden Sicherheitsmerkmale eingesetzt, die im Verlauf der
Papierherstellung in die Papiermasse eingebracht oder durch das Verfahren, beziehungsweise die eingesetzte Papiermaschine bedingt erhalten werden. Nachgeschaltete Produktionsprozesse zur Anbringung der Sicherheitsmerkmale sind nicht erforderlich.

Damit können auch die Herstellungskosten erheblich gesenkt werden, da das Sicherheitspapier aufgrund seines vergleichsweise breiten Anwendungsspektrums in deutlich größeren Chargen hergestellt werden kann.

## Patentansprüche

1. Verfahren zur Überprüfung der Echtheit eines Sicherheitselements oder eines Wertgegenstandes, die unter Verwendung eines Sicherheitspapiers hergestellt worden sind,
**wobei** das Sicherheitspapier mindestens 5 verschiedene Typen von Sicherheitsmerkmalen aufweist, die in die Papiermasse eingebracht sind,
**wobei** die Typen an Sicherheitsmerkmalen durch ihre Eigenschaften charakterisiert sind und sich in mindestens einer Eigenschaft voneinander unterscheiden,
**wobei** überprüft wird, ob eine Kombination von Typen an Sicherheitsmerkmalen vorliegt, wobei die Anzahl von Typen an Sicherheitsmerkmalen der Kombination geringer ist als die Gesamtanzahl an verschiedenen Typen von Sicherheitsmerkmalen in dem Sicherheitspapier,
**indem** eine Abbildung des Sicherheitselements oder des Wertgegenstandes erfasst wird und die Abbildung mithilfe einer Datenverarbeitungsvorrichtung auf das Vorliegen der Kombination von Typen von Sicherheitsmerkmalen überprüft wird.

2. Verfahren nach Anspruch 1,
**wobei** die Bilderfassung und die Datenverarbeitung in ein Gerät integriert sind.

3. Verfahren nach Anspruch 2,
**wobei** das Gerät ein Smartphone oder Tablet ist.

4. Verfahren nach einem der vorhergehenden Ansprüche,
**wobei** für die Auswertung eine Auswertesoftware bereitgestellt wird, die auf die Datenverarbeitungsvorrichtung oder das Gerät geladen werden kann.

5. Verfahren nach einem der vorhergehenden Ansprüche,
**wobei** die Sicherheitsmerkmale ausgewählt sind unter teilchenförmigen Sicherheitsmerkmalen, Wasserzeichen sowie Formation im Papier, Färbung des Papiers und Sieb- und Filzmarkierungen.

6. Verfahren nach Anspruch 5,
**wobei** die teilchenförmigen Sicherheitsmerkmale ausgewählt sind unter Melierfasern, Planchetten, Starlights und A-Dots.

7. Verfahren nach einem der vorhergehenden Ansprüche,
**wobei** die Eigenschaften ausgewählt sind unter den Abmessungen, der Gestalt und der Farbigkeit der Sicherheitsmerkmale.

8. Verfahren nach Anspruch 7,
**wobei** mindestens ein Typ von Sicherheitsmerkmal lumineszierende Eigenschaften aufweist.

9. Sicherheitspapier geeignet für die Anwendung in einem Verfahren nach einem der Ansprüche 1 bis 8,
**wobei** das Sicherheitspapier mindestens 5 unterschiedliche Typen von Sicherheitsmerkmalen aufweist, die in die Papiermasse eingebracht sind,
**wobei** die Sicherheitsmerkmale durch ihre Eigenschaften charakterisiert sind und sich die Typen von Sicherheitsmerkmalen in mindestens einer Eigenschaft voneinander unterscheiden.

10. Sicherheitsmerkmal nach Anspruch 9 ausgewählt unter teilchenförmigen Sicherheitsmerkmalen, Wasserzeichen sowie Formation im Papier, Färbung des Papiers und Sieb- und Filzmarkierungen.

11. Sicherheitspapier nach einem der Ansprüche 9 oder 10,
**wobei** die Eigenschaften ausgewählt sind unter den Abmessungen, der Gestalt und der Farbigkeit der Sicherheitsmerkmale.

12. Verwendung eines Sicherheitspapiers nach einem der Ansprüche 9 bis 11 zur Herstellung eines Sicherheitselements.

13. Verwendung nach Anspruch 12,
**wobei** das Sicherheitselement ein Etikett, ein Zertifikat oder ein Siegel ist.
